# EUROPÄISCHE PATENTANMELDUNG

(11) **EP 4 763 690 A1**
(43) Veröffentlichungstag der Anmeldung: **24.06.2026**
(21) Anmeldenummer: 25213340.0
(22) Anmeldetag: 04.11.2025
(51) Int. Cl.: B63C 11/16, B63C 11/20

(54) **SCHNORCHELMASKE**

(30) Priorität: 11.12.2024 DE 202024107177 U
(71) Anmelder: hoodoo commerce GmbH, 30161 Hannover (DE)
(72) Erfinder: Vahrenhorst, Toni, 30161 Hannover (DE); Kestler, Johannes David, 30161 Hannover (DE)
(74) Vertreter: Patentanwälte Hemmer Lindfeld Frese Partnerschaft mbB

(57) **Zusammenfassung**

Dargestellt und beansprucht ist eine Schnorchelmaske mit einem großflächigen Visier, einer an einem umlaufenden Rand des Visiers anliegenden Gesichtsdichtung und einem Schnorchel. Der Schnorchel wird an einem vom Visier gebildeten Anschlussbereich über einen Anschlussstutzen mit der Schnorchelmaske verbunden. Seitlich des Anschlussstutzens sind im Anschlussbereich Ausatemöffnungen ausgebildet, über die Atemluft aus einem Atembereich der Schnorchelmaske Visiers ausgeatmet werden kann, während der Schnorchel ausschließlich zur Einatmung dient. Die Ausatemöffnungen sind so angeordnet, dass Ausatemluft nicht über den Sichtbereich des Visiers strömt und auch nicht im Bereich der Ohren ausströmt wird.

## Beschreibung

Die vorliegende Erfindung betrifft eine Schnorchelmaske mit einem großflächigen Visier, einer an einem umlaufenden Rand des Visiers anliegenden Gesichtsdichtung sowie einem Schnorchel.

Eine Schnorchelmaske mit einem großflächigen Visier, die nicht nur den Augenbereich des Trägers der Schnorchelmaske, sondern auch den Mund und die Nase abdeckt, ist beispielsweise aus dem europäischen Patent EP 3 178 735 B1 bekannt. Die dort offenbarte Schnorchelmaske umfasst neben dem großflächigen Visier eine umlaufend am Rand des Visiers anliegende Gesichtsdichtung sowie einen Schnorchel.

Die Gesichtsdichtung dichtet das Visier beim Tragen der Schnorchelmaske gegenüber dem Gesicht der tragenden Person ab. Durch die Gesichtsdichtung wird damit zwischen dem Visier und dem Gesicht ein von der Umgebung der Maske abgetrennter Bereich geschaffen, der sich, auch wenn sich der Träger mit der Maske zum Schnorcheln unter die Wasseroberfläche bewegt, nicht mit Wasser füllt.

Um beim Schnorcheln atmen zu können, ist an der Schnorchelmaske ein Schnorchel fest angeordnet. Der in EP 3 178 735 B1 offenbarte Schnorchel weist einen Einatemkanal und zwei Ausatemkanäle auf. Der Einatemkanal und die Ausatemkanäle sind baulich voneinander getrennt, so dass ausgeatmete Luft sich innerhalb des Schnorchels nicht mit frisch eingeatmeter Luft vermischen kann. An dem vom Visier wegweisenden Ende des Schnorchels sind entsprechend eine Einatemöffnung und zwei Ausatemöffnungen vorgesehen. Die Einatemöffnung ist mit dem Einatemkanal verbunden, die Ausatemöffnungen jeweils mit einem der Ausatemkanäle.

Innerhalb der Schnorchelmaske wird die eingeatmete Luft aus dem Einatemkanal zunächst in einen Sichtbereich der Maske geführt, in dem unter anderem die Augen des Trägers bei Verwendung der Maske angeordnet sind. Der Sichtbereich der Maske ist von dem darunter liegenden Atembereich durch ein Trennelement räumlich getrennt. Im Atembereich sind die Nasenöffnungen und der Mund des Trägers bei Verwendung der Maske angeordnet. Das Trennelement weist zumindest ein Rückschlagventil auf, das einen Luftstrom vom Sichtbereich zum Atembereich ermöglicht. Die Gegenrichtung sperrt das Rückschlagventil. Atmet der Träger der aus EP 3 178 735 B1 bekannten Maske ein, strömt die Einatemluft entsprechend durch den Einatemkanal im Schnorchel, den Sichtbereich und das zumindest eine Rückschlagventil im Trennelement in den Atembereich der Maske.

Damit sich die eingeatmete Luft nicht mit der ausgeatmeten Luft vermischt, sind in EP 3 178 735 B1 getrennte Durchführungseinrichtungen vorgesehen, durch die die Ausatemluft entlang der äußeren Kante des Visiers zu dem zumindest einen Ausatemkanal im Schnorchel geführt wird.

Die aus EP 3 178 735 B1 bekannte Ausgestaltung des Schnorchels hat jedoch den Nachteil, dass der für die Einatemluft und die Ausatemluft zur Verfügung stehende Querschnitt begrenzt ist, da mehrere parallele Kanäle im Schnorchel untergebracht werden müssen. Dies erhöht den Atemwiderstand des Trägers sowohl beim Einatmen als auch beim Ausatmen.

Ausgehend von dem vorstehend geschilderten Stand der Technik stellt sich daher dem Fachmann die Aufgabe, eine verbesserte Schnorchelmaske bereitzustellen, mit der zumindest einige der eingangs geschilderten Nachteile vermieden werden.

Zur Lösung der Aufgabe ist eine Schnorchelmaske gemäß Anspruch 1 vorgesehen. Bevorzugte Ausgestaltungen der Schnorchelmaske sind Gegenstand der abhängigen Ansprüche.

Die vorliegende Erfindung betrifft somit eine Schnorchelmaske mit einem großflächigen Visier, einer an einem umlaufenden Rand des Visiers anliegenden Gesichtsdichtung und einem Schnorchel. Die Gesichtsdichtung dichtet das Visier bei Verwendung der Schnorchelmaske durch eine die Schnorchelmaske tragende Person gegen ein Gesicht der Person ab. Die Schnorchelmaske weist weiterhin ein Trennelement auf, das derart konfiguriert ist, dass das Trennelement bei Verwendung der Schnorchelmaske ebenfalls am Gesicht der Person anliegt. Das Trennelement unterteilt zudem einen Bereich zwischen dem Visier und dem Gesicht der Person in einen Sichtbereich und einen Atembereich. Die Augen der Person sind im Sichtbereich angeordnet, die Nasenöffnungen und der Mund der Person sind im Atembereich angeordnet. Die Schnorchelmaske weist weiterhin zumindest ein Sichtschutzrückschlagventil auf, das derart konfiguriert ist, dass ein Luftstrom vom Sichtbereich zum Atembereich durch das zumindest eine Sichtschutzrückschlagventil möglich ist, während ein Luftstrom vom Atembereich zum Sichtbereich durch das zumindest eine Sichtschutzrückschlagventil verhindert wird. Der Schnorchel ist in einem vom Visier gebildeten Anschlussbereich über einen Anschlussstutzen derart mit der Schnorchelmaske verbunden, dass über einen in dem Schnorchel ausgebildeten Frischluftkanal, den Sichtbereich und das zumindest eine Rückschlagventil Frischluft in den Atembereich strömen kann. Im Anschlussbereich des Visiers ist weiterhin zumindest eine Ausatemöffnung ausgebildet, wobei die Ausatemöffnung derart über zumindest einen Ausatemkanal mit dem Atembereich verbunden ist, dass bei Verwendung der Maske von der Person ausgeatmete Luft durch den zumindest einen Ausatemkanal zu der zumindest einen Ausatemöffnung strömen und durch die zumindest eine Ausatemöffnung unmittelbar in die Umgebung der Maske abgegeben werden kann.

Mit anderen Worten handelt es sich bei der vorliegenden Schnorchelmaske um einen sogenannte Ganzgesichtsmaske, deren großflächiges, durchsichtiges Visier bei Verwendung der Schnorchelmaske neben dem Augenbereich des Trägers, das heißt, der Person, die die Maske verwendet, auch den Mund- und Nasenbereich des Gesichts abdeckt.

Damit bei der Verwendung der Maske zum Schnorcheln kein Wasser in den zwischen einem Gesicht des Trägers und dem Visier gebildeten Raum eindringen kann, ist eine umlaufende Gesichtsdichtung vorgesehen, die am Rand des Visiers anliegt. Die Gesichtsdichtung kann beispielsweise aus einem elastischen Kunststoff gebildet sein und ist vorzugsweise einstückig ausgeführt.

Der zwischen dem Gesicht des Trägers und der Maske gebildete Bereich wird durch ein Trennelement in einen oberen Sichtbereich und einen unteren Atembereich unterteilt. Im Sichtbereich ist bei der Verwendung der Maske die Augenpartie des Trägers angeordnet. Der darunter liegende Atembereich ist hingegen dazu vorgesehen, die Nasenöffnungen und den Mundbereich des Trägers aufzunehmen. Entsprechend liegt das Trennelement vorzugsweise am Nasenrücken und an den Wangen des Trägers an. Das Trennelement wird in der Regel so ausgestaltet sein, dass es den Sichtbereich luftdicht vom Atembereich trennt, um einen ungewünschten Luftstrom aus dem Atembereich in den Sichtbereich zu verhindern.

Damit in die Gegenrichtung Luft aus dem Sichtbereich in den Atembereich strömen kann, weist die Schnorchelmaske zumindest ein und vorzugsweise zwei Sichtschutzrückschlagventile auf. Die Sichtschutzrückschlagventile können beispielsweise im Trennelement ausgebildet sein und sind so konfiguriert, dass ein Luftstrom vom Sichtbereich in den Atembereich möglich ist, während ein Luftstrom aus dem Atembereich in den Sichtbereich unterbunden wird. Das zumindest eine Sichtschutzrückschlagventil verhindert damit auf vorteilhafte Weise, dass sich die Atemluft im Sichtbereich der Schnorchelmaske ansammelt und das Visier von innen beschlägt.

Um dem Sichtbereich Frischluft zuzuführen, ist an einem oberen, vom Atembereich wegweisenden Ende des Visiers ein Anschlussbereich ausgebildet, an dem der Schnorchel über einen Anschlussstutzen mit der Schnorchelmaske verbunden ist. Der Anschlussstutzen ragt aus dem Visier heraus. Ist der Schnorchel einstückig mit dem Visier ausgebildet, geht der Anschlussstutzen unmittelbar in den Schnorchel über. Ist der Schnorchel hingegen lösbar mit dem Visier verbunden, kann der Schnorchel beispielsweise auf den Anschlussstutzen aufgesteckt, also über diesen gestülpt, oder in diesen eingesetzt werden.

Die Verbindung zwischen dem Anschlussstutzen und dem Schnorchel ist derart ausgestaltet, dass der in dem Schnorchel ausgebildete Frischluftkanal in Fluidverbindung mit dem Sichtbereich steht. Die durch den Schnorchel einströmende Luft kann daher direkt in den Sichtbereich und durch das zumindest eine Sichtschutzrückschlagventil in den Atembereich gelangen. Am freien Ende des Schnorchels ist vorzugsweise ebenfalls ein Rückschlagventil angeordnet, dass das freie Ende des Schnorchels verschließt, wenn der Schnorchel unter Wasser geraten sollte. Damit wird ein Einströmen von Wasser in den Sichtbereich vermieden.

Der Anschlussbereich des Visiers, an dem der Schnorchel mit dem Visier verbunden ist, weist zusätzlich zumindest eine Ausatemöffnung auf. Die Ausatemöffnung ist dazu vorgesehen, dass die von einem Träger in den Atembereich ausgeatmete Luft in die Umgebung der Maske abgegeben werden kann. Hierzu kann beispielsweise im Randbereich des Visiers zumindest ein Ausatemkanal vorgesehen sein. Vorzugsweise sind an beiden seitlichen Rändern des Visiers U-förmige Ausatemkanäle ausgebildet, die durch die Gesichtsdichtung verschlossen werden und die ausgeatmete Luft vom Atembereich zu einer oder mehreren Ausatemöffnungen leiten, die im Anschlussbereich des Visiers vorhanden sind.

Die vorliegende Schnorchelmaske trennt damit, wie die aus dem Stand der Technik bekannten Masken, auf vorteilhafte Weise den eingeatmeten Luftstrom vom ausgeatmeten Luftstrom. Während die eingeatmete Luft auf bekannte Weise durch den Schnorchel, den Sichtbereich und die zwischen dem Sichtbereich und dem Atembereich vorgesehenen Sichtschutzrückschlagventile strömt, endet der Pfad für die ausgeatmete Luft im Anschlussbereich des Visiers und wird nicht durch den Schnorchel geführt. Daher ist es nicht notwendig, im Schnorchel getrennte Bereiche für eingeatmete und ausgeatmete Luft vorzusehen. Vielmehr kann der gesamte, im Inneren des Schnorchels vorhandene Leitungsquerschnitt für die eingeatmete Frischluft zur Verfügung stehen. Dies reduziert den Atemwiderstand beim Einatmen deutlich.

Die Ausatemöffnung ist hingegen seitlich neben dem Übergang zwischen dem Schnorchel und dem Visier ausgebildet, liegt also bei gewöhnlicher Verwendung der Maske oberhalb des Sichtbereichs des Visiers. Unter Wasser ausgeatmete Atemluft strömt entsprechend nicht über das Visier und beschränkt damit auch nicht die Sicht des Trägers der Maske. Die Luft wird zudem auch ausreichend weit von den Ohren des Trägers der Maske ausgeatmet, so dass keine störenden Geräusche erzeugt werden, die das Schnorchelvergnügen trüben.

In einer bevorzugten Ausführungsform ist vorgesehen, dass der Anschlussbereich auf einer von dem Atembereich wegweisenden Seite des Sichtbereichs aus dem Visier herausragt. Mit anderen Worten ist das Visier derart ausgestaltet, dass sich beim Tragen der Maske der Anschlussstutzen mit den Schnorchel und der zumindest eine Ausatemstutzen oben aus dem Visier heraus erstrecken. Der Anschlussstutzen und der zumindest eine Ausatemstutzen überragen somit den Bereich des Visiers, durch den der Benutzer unter Wasser die Umgebung betrachten kann, also den Sichtbereich. Damit wird nochmals sichergestellt, dass die durch die Ausatemöffnung des zumindest einen Ausatemstutzens ausgestoßene Atemluft die Sicht des Nutzers nicht einschränkt.

In einer bevorzugten Ausführungsform weist der Anschlussbereich zumindest einen ersten Ausatemstutzen auf, an dessen freien Ende eine erste Ausatemöffnung ausgebildet ist. Die zumindest eine Ausatemöffnung wird zumindest von der ersten Ausatemöffnung gebildet. Der erste Ausatemstutzen ragt ebenfalls aus dem Visier heraus. An einem freien, von Visier wegweisenden Ende des Anschlussstutzens ist die zugehörige Ausatemöffnung ausgebildet sind.

In einer weiter bevorzugten Ausführungsform weist der Anschlussbereich weiterhin einen zweiten Ausatemstutzen auf, an dessen freien Ende eine zweite Ausatemöffnung ausgebildet ist. Die zumindest eine Ausatemöffnung wird von der ersten Ausatemöffnung und der zweiten Ausatemöffnung gebildet. Der Anschlussstutzen ist vorzugsweise zwischen dem ersten Ausatemstutzen und dem zweiten Ausatemstutzen angeordnet. In der bevorzugten Ausführungsform sind somit zwei Ausatemstutzen vorgesehen, die jeweils seitlich neben dem Anschlussstutzen für den Schnorchel angeordnet sind. Die Ausatemstutzen können dabei beabstandet von dem Anschlussstutzen ausgebildet sein, was insbesondere dann bevorzugt ist, wenn der Schnorchel nur lösbar mit dem Anschlussstutzen verbunden ist und auf den Anschlussstutzen aufgeschoben wird, so dass der Anschlussstutzen zumindest teilweise im Schnorchel aufgenommen wird. Ist der Schnorchel fest mit dem Anschlussstutzen verbunden oder wird in diesen eingesetzt, können die Ausatemstutzen auch mit dem Anschlussstutzen verbunden sein. Beispielsweise kann eine seitliche Wandung des Anschlussstutzen auch eine seitliche Wandung eines der Ausatemstutzen bilden. Durch die Verwendung von zwei getrennten Ausatemöffnungen wird der Luftwiderstand gesenkt, der beim Ausatmen überwunden werden muss.

Dabei ist es weiter bevorzugt, wenn die Ausatemöffnung des ersten Ausatemstutzens über einen ersten Ausatemkanal mit dem Atembereich verbunden ist und die Ausatemöffnung des zweiten Ausatemstutzens über einen zweiten Ausatemkanal mit dem Atembereich verbunden ist. Der erste Ausatemkanal und der zweite Ausatemkanal werden getrennt voneinander geführt. Der erste Ausatemkanal und der zweite Ausatemkanal bilden den zumindest einen Ausatemkanal. Wie einleitend bereits ausgeführt, sind vorzugsweise auf beiden Seiten des Visiers Ausatemkanäle vorgesehen, die in der bevorzugten Ausführungsform zu den Ausatemöffnungen der unterschiedlichen Ausatemstutzen geführt werden.

Dabei ist es weiter bevorzugt, wenn der Anschlussstutzen und der zumindest eine Ausatemstutzen einstückig mit dem Visier ausgebildet sind. Dies vereinfacht die Herstellung der Schnorchelmaske und sorgt zudem dafür, dass die luftdichte Führung der ausgeatmeten Luft vom Atembereich zur Ausatemöffnung sichergestellt ist.

In einer weiter bevorzugten Ausführungsform ist zur Fortsetzung des Frischluftkanals des Schnorchels im Visier ein Mittelkanal ausgebildet, der den Frischluftkanal des Schnorchels mit dem Sichtbereich verbindet. Der Mittelkanal ist an seinem zum Schnorchel hinweisenden Ende von einem umlaufenden Rand umgeben. Ein die Ausatemöffnung umgebendes freies Ende des zumindest einen Ausatemstutzen ragt zumindest abschnittsweise weiter aus dem Visier heraus als der umlaufende Rand des Mittelkanals.

Mit anderen Worten ist in der bevorzugten Ausführungsform vorgesehen, dass mittig im Anschlussbereich eine als Mittelkanal bezeichnete Luftführung ausgebildet ist, die direkt mit dem Frischluftkanal des Schnorchels verbunden wird. Der Mittelkanal wird von dem Anschlussstutzen gebildet, der oben aus dem Visier herausragt. Der Schnorchel kann beispielsweise in den Mittelkanal eingesetzt werden. In einer anderen beispielhaften Ausführungsform wird der Schnorchel über den Anschlussstuten hinübergestülpt.

Die ebenfalls im Anschlussbereich ausgebildete Ausatemöffnung an dem zumindest einen Ausatemstutzen ist so ausgestaltet, dass sie zumindest abschnittsweise weiter vom Sichtbereich des Visiers weg liegt als die umlaufende Kante, die das vom Sichtbereich wegweisende Ende des Mittelkanals, also des Anschlussstutzens begrenzt. Der Anschlussbereich überragt somit zumindest teilweise die Kupplungsstelle, an der der Schnorchel mit dem Visier verbunden wird. Damit schützt das Material des Ausatemstutzens die Kupplungsstelle und verhindert Beschädigungen. Zudem wird durch diese Anordnung sichergestellt, dass die ausgeatmete Luft möglichst weit von der Maske ausgegeben wird, ohne dass es hierzu eines Schnorchels bedarf.

In einer bevorzugten Ausführungsform wird der zumindest eine im Visier ausgebildete Ausatemkanal von zumindest einem Ausatemrückschlagventil von der Umgebung der Schnorchelmaske derart getrennt, dass kein Wasser aus der Umgebung der Maske in den zumindest einen Ausatemkanal eindringen kann.

Mit anderen Worten ist in der bevorzugten Ausführungsform vorgesehen, dass die Schnorchelmaske über zumindest ein Ausatemrückschlagventil verfügt, dass das Eindringen von Wasser in die seitlich im Visier ausgebildeten Ausatemkanäle verhindert. Gleichzeitig ermöglicht das Ausatemrückschlagventil, dass Ausatemluft durch die Ausatemöffnungen in die Umgebung der Schnorchelmaske ausgestoßen werden kann.

Dabei ist es bevorzugt, wenn das zumindest eine Ausatemrückschlagventil die zumindest eine Ausatemöffnung gegenüber der Umgebung der Maske verschließt und weiter bevorzugt an einem freien Ende eine Ausatemstutzens angeordnet ist. Somit ist in der bevorzugten Ausführungsform vorgesehen, dass das Ausatemrückschlagventil auf der von dem Ausatemkanal wegweisenden Seite in oder auf der zumindest einen Ausatemöffnung angeordnet ist. In dieser Ausführungsform ist somit für jede Ausatemöffnung ein Ausatemrückschlagventil vorgesehen, das auf vorteilhafte Weise jegliches Eindringen von Wasser aus der Umgebung der Schnorchelmaske in den Bereich der Schnorchelmaske und insbesondere in den Anschlussbereich verhindert.

In einer alternativ oder ergänzenden Ausführungsform ist das zumindest eine Ausatemrückschlagventil in einem in dem Anschlussbereich des Visiers ausgebildeten Hohlraum und damit zwischen der zumindest einen Ausatemöffnung und dem zumindest einen Ausatemkanal angeordnet. Mit anderen Worten ist in der alternativ bevorzugten Ausführungsform vorgesehen, dass das zumindest eine Ausatemrückschlagventil auf einer von der Umgebung wegweisenden Seite der Ausatemöffnung innerhalb des Anschlussbereichs angeordnet ist. Dies ermöglicht beispielsweise, die Ausatemöffnung mit einem Schutzgitter zu versehen, das das Ausatemrückschlagventil vor Beschädigungen schützt. Auch in dieser Ausführungsform kann für jede Ausatemöffnung genau ein Ausatemrückschlagventil vorgesehen sein. Es ist aber ebenso denkbar, dass bei einem kombinierten Hohlraum im Anschlussbereich für zwei oder mehr Ausatemkanäle jeder der Ausatemkanäle mit einem eigenen Ausatemrückschlagventil gegenüber dem Hohlraum bzw. der Ausatemöffnung abgedichtet ist.

Lediglich der Vollständigkeit halber sei darauf hingewiesen, dass auch die Kombination von mehreren, hintereinander geschalteten Ausatemrückschlagventilen, denkbar ist. So könnte beispielsweise ein erstes Ausatemrückschlagventil die Ausatemöffnungen gegen die Umgebung der Maske verschließen und ein weiteres Ausatemrückschlagventil jeweils den einen oder die mehreren Ausatemkanäle gegenüber einem Hohlraum abdichten, der zwischen den Ausatemkanälen und der Ausatemöffnung im Anschlussbereich ausgebildet ist.

In einer weiter bevorzugten Ausführungsform ist der Schnorchel lösbar mit dem Visier verbunden. Die Schnorchelmaske weist eine die Verbindung zwischen dem Schnorchel und dem Visier abdichtende Schnorcheldichtung auf. Dabei ist es weiter bevorzugt, wenn die Schnorcheldichtung Teil der Gesichtsdichtung ist. Mithin ist vorgesehen, dass nur eine einzige große Dichtung verwendet wird, die sowohl das Visier gegenüber dem Gesicht abdichtet als auch die Verbindung zwischen Schnorchel und Visier. Alternativ kann die Schnorcheldichtung außen umlaufend am Anschlussstutzen ausgebildet sind.

In einer weiter bevorzugten Ausführungsform weist die Schnorchelmaske einen Rahmen auf, der seitlich um das Visier verläuft. Der Anschlussstutzen und der zumindest eine Ausatemstutzen ragen auf der von dem Atembereich wegweisenden Seite des Sichtbereichs aus dem Rahmen heraus. Der Rahmen kann beispielsweise dazu dienen, den Übergang zwischen dem Visier und der Gesichtsdichtung abzudichten und zu sichern. In jedem Fall ist der Rahmen aber so ausgestaltet, dass der Anschlussstutzen und der zumindest eine Ausatemstutzen, bezogen auf den Sichtbereich und den Atembereich, über den Rahmen hinausragen. Der Rahmen ist mithin zwischen dem freien Ende des Ausatemstutzens und dem Teil des Visiers, das den Sichtbereich abdeckt, angeordnet.

In einer beispielhaften Ausführungsform ist der Rahmen im Bereich des Anschlussbereichs unterbrochen und liegt zumindest abschnittsweise seitlich an dem Anschlussstutzen und/oder dem zumindest einen Ausatemstutzen an. Unabhängig davon ist es bevorzugt, wenn der Rahmen einstückig ist. Insbesondere bei letzterer Ausgestaltung kann der Rahmen lediglich durch elastische Verformung die Gesichtsdichtung am Visier festlegen.

Die vorliegende Erfindung wird nachfolgend bezugnehmend auf die Figuren näher beschrieben. Darin zeigt,
- Figur 1: eine perspektivische Ansicht eines ersten Ausführungsbeispiels einer Schnorchelmaske,
- Figur 2: eine perspektivische Vorderansicht des Visiers des Ausführungsbeispiels aus Figur 1 mit eingesetztem Schnorchel,
- Figur 3: eine Seitenansicht des Visiers des Ausführungsbeispiels aus Figur 1 mit eingesetztem Schnorchel,
- Figur 4: eine weitere perspektivische Ansicht des Visiers des Ausführungsbeispiels aus Figur 1 mit eingesetztem Schnorchel,
- Figur 5: eine Detailansicht auf den Anschlussbereich des Visiers des Ausführungsbeispiels aus Figur 1 mit eingesetztem Schnorchel
- Figur 6: eine Detailansicht des Anschlussbereichs des Ausführungsbeispiels aus Figur 1 ohne eingesetzten Schnorchel,
- Figur 7: eine rückwärtige Ansicht des Ausführungsbeispiels aus Figur 1 mit umlaufender Gesichtsdichtung,
- Figur 8: eine perspektivische Ansicht eines zweiten Ausführungsbeispiels einer Schnorchelmaske,
- Figur 9: rückwärtige Ansicht des Ausführungsbeispiels aus Figur 8,
- Figur 10: eine weitere rückwärtige Ansicht des Ausführungsbeispiels aus Figur 8 ohne eingesetzten Schnorchel und
- Figur 11: eine Detailansicht des Anschlussbereichs des Ausführungsbeispiels aus Figur 8.

Die Figur 1 bis 7 zeigen ein erstes Ausführungsbeispiel einer Schnorchelmaske 1 mit einem großflächigen Visier 3, einem Schnorchel 5 und einem Rahmenelement oder Rahmen 7. Das Visier 3 mit eingesetztem Schnorchel 5 ist zudem in den Figuren 2 bis 5 gezeigt, wobei in Figur 4 der Schnorchel 5 nur abschnittsweise gezeigt ist. Figur 6 zeigt einen Ausschnitt des Visiers 3 ohne eingesetzten Schnorchel 5. Figur 7 zeigte eine rückwärtige Ansicht der Schnorchelmaske 1 mit eingesetztem Schnorchel und umlaufender Gesichtsdichtung 9.

Das großflächige Visier 3 ist aus einem durchsichtigen Kunststoffmaterial gebildet und so ausgestaltet, dass es bei der Verwendung das Gesicht der die Schnorchelmaske 1 tragenden Person vollständig abdeckt. Insbesondere sind neben der Augenpartie auch die Nase und der Mundbereich in dem Bereich angeordnet, der zwischen dem Visier 3 und dem Gesicht des Benutzers der Maske ausgebildet ist.

Die Schnorchelmaske 1 umfasst eine umlaufende Gesichtsdichtung 9, die in Figur 1 aufgrund der Darstellung der Maske nicht erkennbar ist, aber in Figur 7 dargestellt ist. Die Gesichtsdichtung 9 ist dazu vorgesehen, beim Tragen der Maske 1 das Visier 3 gegenüber dem Gesicht des Benutzers der Maske 1 abzudichten. Auf diese Weise wird verhindert, dass Wasser aus der Umgebung der Maske 1 beim Schnorcheln in den zwischen der Maske 1 und dem Gesicht ausgebildeten Bereich hineinströmen kann.

Teil der Gesichtsdichtung 9 ist ein Trennelement 11, das in der Darstellung in Figur 1 durch das transparente Visier 3 hindurch erkennbar ist. In Figur 7 ist das Trennelement 11 deutlich erkennbar. Das Trennelement 11 ist so ausgebildet, dass es sich bei der Benutzung der Maske 1 über den Nasenrücken des Benutzers und entlang der Wangen des Benutzers liegt. Dadurch wird der zwischen dem Visier 3 und dem Gesicht des Verwenders gebildete Bereich in einen oberen Sichtbereich 13 und einen unteren Atembereich 15 getrennt. Die durch das Trennelement 11 bereitgestellte Abdichtung zwischen dem Sichtbereich 13 und dem Atembereich 15 ist vorzugsweise so dicht, dass die in dem Atembereich 15 ausgeatmete Atemluft nicht in den Sichtbereich 13 strömen kann, um ein Beschlagen des Visiers 3 im Sichtbereich zu verhindern.

Am vom Atembereich 15 wegweisenden Ende des Visiers 3 ist ein Anschlussbereich 17 ausgebildet, an dem unter anderem der Schnorchel 5 mit dem Visier 3 lösbar verbunden wird. Der Anschlussbereich 17 ragt somit beim Tragen der Schnorchelmaske 1 nach oben, das heißt, in Richtung des Hinterkopfes vom Gesicht des Trägers weg. Wie man insbesondere in den Figuren 4, 5 und 6 erkennen kann, weist der Anschlussbereich 17 einen zentralen Stutzen 19 auf, an dem der Schnorchel 5 mit dem Visier 3 verbunden werden kann. Der Stutzen oder Anschlussstutzen 19 ist, wie auch der verbleibende Teil des Anschlussbereichs 17, einstückig mit dem Visier 3 ausgebildet. Der Anschlussbereich 17 und der Stutzen 19 sind somit aus einem transparenten Material gebildet.

In der vorliegenden Ausführungsform wird der Schnorchel 5 in den Anschlussstutzen 19 eingesetzt. Der vom Stutzen 19 umgebene Mittelkanal 21 bildet somit eine Verlängerung eines Frischluftkanals 23, der im Inneren des Schnorchels 5 geführt wird. Am freien Ende 25 weist der Schnorchel 5 einen Schwimmer 27 auf, der eine am freien Ende 25 des Schnorchels 5 ausgebildete Einatemöffnung 33 verschließt, wenn das freie Ende 25 des Schnorchels 5 unter die Wasseroberfläche geraten sollte. Der Schwimmer 27 bildet somit ein Einatemrückschlagventil 29.

Um einem Benutzer der Maske 1 das Einatmen durch den Schnorchel 5 zu ermöglichen, sind in dem Trennelement 11 zwei Sichtschutzrückschlagventile 31 ausgebildet. Die Sichtschutzrückschlagventile 31 ermöglichen einen Luftstrom aus dem Sichtbereich 13 in den Atembereich 15, verhindern aber einen Luftstrom in die Gegenrichtung. Atmet ein Verwender der Maske also durch den Mund oder die Nase ein, kann Luft durch die am freien Ende 25 des Schnorchels 5 angeordnete Einatemöffnung 33, den im Schnorchel 5 ausgebildeten Einatemkanal, den im Anschlussbereich 17 geformten Mittelkanal 21, den Sichtbereich 13 und die beiden Sichtschutzrückschlagventile 31 in den Atembereich 15 einströmen.

Zum Abführen von ausgeatmeter Luft weist die Maske 1 zwei im Rand des Visiers 3 ausgebildete Ausatemkanäle 35 auf. Jeder der Ausatemkanäle 35 ist mit einer Ausatemöffnung 37 verbunden, die ebenfalls im Anschlussbereich 17 des Visiers 3 ausgebildet ist. Wie man insbesondere in Figur 6 erkennen kann, sind die beiden Ausatemöffnungen 37 jeweils am freien Ende eines Ausatemstutzens 38 ausgebildet, die sich seitlich von dem mittigen Anschlussstutzen 19 erstrecken. Die Ausatemstutzen sind ebenfalls einstückig mit dem Visier 3 ausgebildet, also transparent.

Die von einem Benutzer der Maske 1 ausgeatmete Luft wird entsprechend durch die seitlichen Ausatemkanäle 35 und Hohlräume 39, die im Anschlussbereich 17 und konkret den Ausatemstutzen 38 ausgeformt sind, über die Ausatemöffnungen 37 in die Umgebung der Schnorchelmaske 1 abgeführt. Die Ausatemöffnungen 37 sind dabei so angeordnet, dass die ausgeatmete Luft parallel zur Erstreckungsrichtung des Schnorchels 5 nach hinten über den Kopf eines Benutzers der Maske abgeführt wird. Wenn sich der Benutzer der Schnorchelmaske 1 mit dem Gesicht unter Wasser befindet, strömt die ausgeatmete Luft somit oberhalb des Sichtbereichs 13 des Visiers 3 und auch hinter dem Blickfeld des Nutzers aus dem Visier 3 hinaus. Damit wird vermieden, dass die im Wasser entstehenden Blasen das Sichtfeld des Benutzers stören. Zudem wird durch die Lage der Ausatemöffnungen 37 oberhalb des Gesichtes eine Geräuschbelästigung durch die Blasen vermieden, die bei näher an den Ohren angeordneten Ausatemöffnungen deutlich wahrnehmbar ist.

Um ein Eindringen von Wasser in die Ausatemkanäle 35 bzw. die Hohlräume 39 zu vermeiden, sind die Ausatemöffnungen 37 durch Ausatemrückschlagventile 41 abgedeckt, die lediglich in den Figuren 4 and 5 gezeigt sind. Die Ausatemrückschlagventile 41 erstrecken sich dabei vollständig oberhalb der Ausatemöffnungen 37 und insbesondere des die Ausatemöffnungen 37 umgebenden Randes 43.

Wie man insbesondere Figur 6 entnehmen kann, erstreckt sich der die Ausatemöffnungen 37 umgebende Rand 43, der das freie Ende 33 der Ausatemstutzen 38 bildet, zumindest abschnittsweise weiter vom Sichtbereich 13 des Visiers 3 weg als der den Stutzen 19 umgebende Rand. Die beiden Ausatemstutzen 38 sind über einen Schild 47 miteinander verbunden. Der die Ausatemöffnungen 37 und Hohlräume 39 bildende Teil des Anschlussbereichs 17 bildet somit zusammen mit dem Schild 47 einen Schutz, der den Übergang zwischen dem Schnorchel 5 und dem Anschlussstutzen 19 vor Beschädigungen schützt. Zur Verdeutlichung der Darstellung sind in Figur 6 die Ausatemrückschlagventile und die Abdeckungen der Hohlräume 39 nicht dargestellt.

Das in den Figuren 2 bis 5 gezeigte Visier 3 weist zudem ein Endleerungsventil 49 auf. Über das Entleerungsventil 49 kann in den Atembereich 15 gelangtes Wasser aus dem Atembereich 15 durch den Nutzer der Maske 1 hinausgedrückt werden, wenn dieser kräftig ausatmet. Das Entleerungsventil 49 ist entsprechend ein Rückschlagventil, das ein Eindringen von Wasser in den Atembereich 15 verhindert, aber das Hinausströmen von eingedrungenem Wasser erlaubt.

Wie man lediglich in Figur 1 erkennen kann, umgibt der Rahmen 7 das Sichtfeld des Visiers 3 vollständig, deckt aber den Atembereich 15 im Wesentlichen ab. Der Rahmen 7 erstreckt sich im Übrigen im Wesentlichen außen um das Visier 3 herum und kann beispielsweise dazu dienen, die Gesichtsdichtung 9 am Visier 3 festzulegen. Wie man insbesondere in den Figuren 1 und 7 erkennen kann, ist der Anschlussbereich 17 jedoch so ausgestaltet, dass er vollständig aus dem Rahmen 7 hinausragt. Der Rahmen 7 erstreckt sich somit nicht über den Anschlussbereich 17 und weist auch keinerlei Öffnungen auf, durch die ausgeatmete Luft in die Umgebung der Maske 1 abgegeben werden könnte.

Die Figuren 8 bis 11 zeigen ein zweites Ausführungsbeispiel einer Schnorchelmaske 1. Nachfolgend wird das zweite Ausführungsbeispiel insoweit erläutert, wie es von dem ersten Ausführungsbeispiel abweicht. Soweit in den Figuren 8 bis 11 farbige Darstellungen verwendet werden, dienen diese lediglich der Erläuterung und der verbesserten Darstellung. Aus den farbigen Darstellungen können keine Beschränkungen des Schutzbereichs abgeleitet werden. Dasselbe gilt für farbig dargestellte Linien von Bezugszeichen. Auch diese dienen lediglich der verbesserten Darstellung. Soweit in Figur 10 unterschiedliche Komponenten der dargestellten Schnorchelmaske 1 farblich unterschiedlich dargestellt worden sind, dient dies dazu, die Komponenten besser voneinander unterscheiden zu können.

Der Aufbau der Schnorchelmaske 1, die in den Figuren 8 bis 11 gezeigt ist, entspricht im Wesentlichen dem Aufbau der Schnorchelmaske 1, die in den Figuren 1 bis 7 dargestellt ist. Wesentliche Abweichungen bestehen lediglich im Aufbau des Rahmens 7, der im Anschlussbereich 17 nicht unterbrochen ist, sondern sich einmal umlaufend um das Visier 3 erstreckt. Im Bereich des Schnorchels 5 geht der Rahmen 7 unmittelbar in den Schnorchel 5 über.

Zudem ist im zweiten Ausführungsbeispiel in den Figuren 8 bis 11 eine vom ersten Ausführungsbeispiel abweichende Ausgestaltung der Ausatemstutzen 38 dargestellt. Die Ausatemstutzen 38 weisen eine alternative Form auf und sind zudem nicht über ein Schild miteinander verbunden. Wie man zudem in den Figuren 9 und 11 erkennen kann, sind großflächige Ausatemrückschlagventile 41 unmittelbar in die Ausatemöffnung 37 integriert. Ausatemrückschlagventile 41 verschließen die Ausatemöffnungen 37 vollständig und verhindern, dass Wasser in die Ausatemkanäle 35 eindringen kann, wenn der Nutzer nicht ausatmet. Aufgrund der großen Fläche der Ausatemöffnungen 37 können die Ausatemrückschlagventile 41 viel Ausatemluft ableiten. In der Darstellung in Figur 10 sind die Ausatemrückschlagventile nicht dargestellt.

Wie im ersten Ausführungsbeispiel sind die Ausatemstutzen 38 und der Anschlussstutzen 19 in einem Stück mit dem Visier ausgebildet. Dies ist in Figur 10 durch die blaue Farbe symbolisiert. Am Anschlussstutzen 19 ist eine Schnorcheldichtung 55 dargestellt, die diesen außen umschließt. Wird der Schnorchel 5 auf den Anschlussstutzen 19 aufgeschoben, greift die Schnorcheldichtung 55 mit einer Innenwandung des Schnorchels 5 ein, sodass zwischen dem Anschlussstutzen 19 und dem Schnorchel 5 eine wasserdichte Verbindung entsteht. Wie man ebenfalls in Figur 10 deutlich erkennen kann, überragt das freie Ende 44 der Stutzen 38 das freie Ende bzw. den Rand 45 des Anschlussstutzens zumindest teilweise. Weiterhin sind die Ausatemstutzen 38 seitlich beabstandet von dem Anschlussstutzen 19 ausgebildet, der wiederum mittig zwischen den beiden Ausatemstutzen angeordnet ist.

Ergänzend zu dem Ausführungsbeispiel in den Figuren 1 bis 7 ist in Figur 8 ein elastisches Gurtband 51 dargestellt, mit dessen Hilfe die Maske am Kopf des Nutzers befestigt werden kann. Die Schnorchelmaske 1 verfügt über zwei elastische Gurtbänder 51, die symmetrisch am Rahmen 7 befestigt sind. Im Rahmen 7 sind hierfür Aussparungen 53 vorgesehen, an denen die elastische Gurtband 51 befestigt werden können. Die Aussparungen sind in den Figuren 9, 10 und 11 zumindest teilweise sichtbar. Entsprechende Gurtbänder 53 werden auch dazu verwendet, das in den Figuren 1 bis 7 dargestellte Ausführungsbeispiel am Kopf eines Nutzers zu befestigen.

### Bezugszeichenliste

- 1: Schnorchelmaske
- 3: Visier
- 5: Schnorchel
- 7: Rahmen
- 9: Gesichtsdichtung
- 11: Trennelement
- 13: Sichtbereich
- 15: Atembereich
- 17: Anschlussbereich
- 19: Anschlussstutzen
- 21: Mittelkanal
- 23: Frischluftkanal
- 25: freies Ende des Schnorchels
- 27: Schwimmer
- 29: Einatemrückschlagventil
- 31: Sichtschutzrückschlagventil
- 33: Einatemöffnung
- 35: Ausatemkanal
- 37: Ausatemöffnung
- 38: Ausatemstutzen
- 39: Hohlräume
- 41: Ausatemrückschlagventile
- 43: Rand der Ausatemöffnung
- 44: freies Ende des Ausatemstutzens
- 45: Kante des Anschlussstutzens
- 47: Schild
- 49: Entleerungsventil
- 51: elastisches Gurtband
- 53: Aussparungen
- 55: Schnorcheldichtung

## Patentansprüche

1. Schnorchelmaske (1) mit einem großflächigen Visier (3), einer an einem umlaufenden Rand des Visiers (3) anliegenden Gesichtsdichtung (9) und einem Schnorchel (5),
wobei die Gesichtsdichtung (9) das Visier (3) bei Verwendung der Schnorchelmaske (1) durch eine die Schnorchelmaske (1) tragende Person gegen ein Gesicht der Person abdichtet,
wobei die Schnorchelmaske (1) weiterhin ein Trennelement (11) aufweist, dass derart konfiguriert ist, dass das Trennelement (11) bei Verwendung der Schnorchelmaske (1) ebenfalls am Gesicht der Person anliegt und einen Bereich zwischen dem Visier (3) und dem Gesicht der Person in einen Sichtbereich (13) und einen Atembereich (15) unterteilt, wobei die Augen der Person im Sichtbereich (13) und die Nasenöffnungen und der Mund der Person im Atembereich (15) angeordnet sind,
wobei die Schnorchelmaske (1) weiterhin zumindest ein Sichtschutzrückschlagventil (31) aufweist, dass derart konfiguriert ist, dass ein Luftstrom vom Sichtbereich (13) zum Atembereich (15) durch das zumindest eine Sichtschutzrückschlagventil (31) möglich ist, während ein Luftstrom vom Atembereich (15) zum Sichtbereich (13) durch das zumindest eine Sichtschutzrückschlagventil (31) verhindert wird,
wobei der Schnorchel (5) in einem vom Visier (3) gebildeten Anschlussbereich (17) über einen Anschlussstutzen (19) derart mit der Schnorchelmaske (1) verbunden ist, dass über einen in dem Schnorchel (5) ausgebildeten Frischluftkanal (23), den Sichtbereich (13) und das zumindest eine Rückschlagventil (29, 31) Frischluft in den Atembereich (15) strömen kann,
wobei im Anschlussbereich (17) des Visiers (3) weiterhin zumindest eine Ausatemöffnung (37) ausgebildet ist, wobei die Ausatemöffnung (37) derart über zumindest einen Ausatemkanal (35) mit dem Atembereich (15) verbunden ist, dass bei Verwendung der Maske (1) von der Person ausgeatmete Luft durch den zumindest einen Ausatemkanal (35) zu der zumindest einen Ausatemöffnung (37) strömen und durch die zumindest eine Ausatemöffnung (37) unmittelbar in die Umgebung der Maske (1) abgegeben werden kann.

2. Schnorchelmaske (1) nach Anspruch 1, wobei der Anschlussbereich (17) auf einer von dem Atembereich (15) wegweisenden Seite des Sichtbereichs (13) am Visier (3) ausgebildet ist.

3. Schnorchelmaske (1) nach Anspruch 1 oder 2, wobei der Anschlussbereich (17) zumindest einen ersten Ausatemstutzen (38) aufweist, an dessen freien Ende (44) eine erste Ausatemöffnung (37) ausgebildet ist, wobei die zumindest eine Ausatemöffnung (37) zumindest von der ersten Ausatemöffnung (37) gebildet wird.

4. Schnorchelmaske nach Anspruch 3, wobei der Anschlussbereich (17) weiterhin einen zweiten Ausatemstutzen (38) aufweist, an dessen freien Ende (44) eine zweite Ausatemöffnung (37) ausgebildet ist, wobei die zumindest eine Ausatemöffnung (37) von der ersten Ausatemöffnung (37) und der zweiten Ausatemöffnung (37) gebildet wird, wobei der Anschlussstutzen (19) vorzugsweise zwischen dem ersten Ausatemstutzen (38) und dem zweiten Ausatemstutzen (38) angeordnet ist.

5. Schnorchelmaske nach Anspruch 4, wobei die Ausatemöffnung (37) des ersten Ausatemstutzens (38) über einen ersten Ausatemkanal (35) mit dem Atembereich (15) verbunden ist und die Ausatemöffnung (37) des zweiten Ausatemstutzens (38) über einen zweiten Ausatemkanal (35) mit dem Atembereich (15) verbunden ist, wobei der erste Ausatemkanal (35) und der zweite Ausatemkanal (35) getrennt voneinander geführt werden, wobei der erste Ausatemkanal (35) und der zweite Ausatemkanal (35) den zumindest einen Ausatemkanal (35) bilden.

6. Schnorchelmaske nach einem der Ansprüche 3 bis 5, wobei der Anschlussstutzen (19) und der zumindest eine Ausatemstutzen (38) einstückig mit dem Visier (3) ausgebildet sind.

7. Schnorchelmaske (1) nach einem der Ansprüche 3 bis 6, wobei zur Fortsetzung des Frischluftkanals (23) des Schnorchels (5) im Visier (3) ein Mittelkanal (21) ausgebildet ist, der den Frischluftkanal (23) des Schnorchels (5) mit dem Sichtbereich (13) verbindet, wobei der Mittelkanal (21) an einem zum Schnorchel (5) hinweisenden Ende (25) von einem umlaufenden Rand umgeben ist,
wobei ein die Ausatemöffnung (37) umgebendes freies Ende (44) des zumindest einen Ausatemstutzens(38) weiter aus dem Visier (3) herausragt als der umlaufende Rand des Mittelkanals (21).

8. Schnorchelmaske (1) nach einem der vorhergehenden Ansprüche, wobei der zumindest eine im Visier (3) ausgebildete Ausatemkanal (35) von zumindest einem Ausatemrückschlagventil (41) von der Umgebung der Schnorchelmaske (1) derart getrennt wird, dass kein Wasser aus der Umgebung der Maske (1) in den zumindest einen Ausatemkanal (35) eindringen kann.

9. Schnorchelmaske (1) nach Anspruch 8, wobei das zumindest eine Ausatemrückschlagventil (41) die zumindest eine Ausatemöffnung (37) gegenüber der Umgebung der Maske (1) verschließt.

10. Schnorchelmaske (1) nach einem der Ansprüche 3 bis 6 und Anspruch 9, wobei das zumindest eine Ausatemrückschlagventil (41) an einem freien Ende (44) eines Ausatemstutzens (38) angeordnet ist.

11. Schnorchelmaske (1) nach Anspruch 7, wobei das zumindest eine Ausatemrückschlagventil (41) in einem im Anschlussbereich (17) des Visiers (3) ausgebildeten Hohlraum (39) und damit zwischen der zumindest einen Ausatemöffnung (37) und dem zumindest einen Ausatemkanal (35) angeordnet ist.

12. Schnorchelmaske (1) nach einem der vorhergehenden Ansprüche, wobei der Schnorchel (5) lösbar mit dem Visier (3) verbunden ist und die Schnorchelmaske eine die Verbindung zwischen dem Schnorchel (5) und dem Visier (3) abdichtende Schnorcheldichtung aufweist.

13. Schnorchelmaske (1) nach Anspruch 12, wobei die Schnorcheldichtung Teil der Gesichtsdichtung (9) ist oder wobei die Schorcheldichtung außen umlaufend am Anschlussstutzen (19) ausgebildet ist.

14. Schnorchelmaske (1) nach einem der vorhergehenden Ansprüche, wobei die Schnorchelmaske (1) weiterhin einen Rahmen (7) aufweist, der seitlich um das Visier (3) verläuft, wobei der Anschlussstutzen (19) auf der von dem Atembereich (15) wegweisenden Seite des Sichtbereichs (13) aus dem Rahmen (7) herausragt.

15. Schnorchelmaske (1) nach Anspruch 14, wobei der Rahmen (7) einstückig ausgebildet ist.
